# EUROPÄISCHE PATENTSCHRIFT

(11) **EP 2 301 819 B1**
(45) Veröffentlichungstag und Bekanntmachung des Hinweises auf die Patenterteilung: **02.10.2019**
(21) Anmeldenummer: 10450128.3
(22) Anmeldetag: 05.08.2010
(51) Int. Cl.: B61B 12/02, B61B 12/06

(54) **Verfahren und Vorrichtung zum Auswechseln von Rollenbatterien einer Seilbahnanlage**
Method and device for replacing roller groups of a ropeway system
Procédé et dispositif destinés au changement des batteries de galets d'un téléphérique

(30) Priorität: 24.09.2009 AT 15032009
(43) Veröffentlichungstag der Anmeldung: 30.03.2011
(73) Patentinhaber: Innova Patent GmbH, 6922 Wolfurt (AT)
(72) Erfinder: Kohler, Christian, Ing., 6883 Au (AT); Linder, Stefan, Ing., 6845 Hohenems (AT); Sutter, Josef, Ing., 6900 Bregenz (AT)
(74) Vertreter: Beer & Partner Patentanwälte KG

(56) Entgegenhaltungen:
- EP-A1- 2 028 074
- FR-A1- 2 206 220

## Beschreibung

Die Erfindung betrifft ein Verfahren zum Auswechseln von Rollenbatterien an Stützen von Seilbahnanlagen sowie eine Vorrichtung zum Auswechseln von Rollenbatterien an Stützen von Seilbahnen mit einem Servicefahrzeug, das am Seil der Seilbahn verfahrbar ist.

Rollenbatterien an Stürzen von Seilbahnanlagen bedürfen einer regelmäßigen Wartung bzw. Instandhaltung. Bislang wurde diese von Wartungspersonal direkt an der Stütze durchgeführt. Eine Vorrichtung hierfür ist beispielsweise aus EP 2 028 074 A1 bekannt. Dies bringt allerdings Nachteile mit sich, da die Arbeitsbedingungen an der Stütze nicht optimal sind.

Der Erfindung liegt daher die Aufgabe zu Grunde, die Wartung und Instandhaltung von Rollenbatterien zu vereinfachen.

Gelöst wird diese Aufgabe mit einem Verfahren mit den Merkmalen der Ansprüche 1 und 2 sowie mit einer Vorrichtung mit den Merkmalen des Anspruchs 11.

Bei der Erfindung wird die Rollenbatterie nicht an der Stütze gewartet sondern es wird die komplette Rollenbatterie durch eine neue bzw. gewartete Rollenbatterie ersetzt. Dies erfolgt dadurch, dass zunächst eine neue bzw. gewartete Rollenbatterie am Boden unter der Stütze bereitgestellt wird, dann das Seil von der vorhandenen Rollenbatterie abgehoben wird, worauf die Rollenbatterie abmontiert und mit Hilfe der Winde auf den Boden abgesenkt, die neue bzw. gewartete Rollenbatterie hochgehoben und wieder montiert und schließlich das Seil wieder auf die Rollenbatterie gelegt werden kann. Die alte Rollenbatterie kann vorzugsweise mit Hilfe des Servicefahrzeugs zu einer Station oder einer anderen Stelle der Seilbahn gebracht werden, wo sie auf Lastkraftwagen verladen werden kann. Die Wartung kann anschließend in einer Werkshalle unter idealen Bedingungen durchgeführt werden.

Grundsätzlich sind bei der Erfindung zwei Ausführungsformen denkbar. Bei einer ersten Ausführungsform befindet sich das Servicefahrzeug während des Auswechselns der Rollenbatterie auf der gegenüber liegenden Seite der Stütze und stütz sich auf an sich bekannte Weise auf der oder den dort befindlichen Rollenbatterie oder Rollenbatterien ab. Die Winde befindet sich in diesem Falle ebenfalls auf der der auszuwechselnden Rollenbatterie gegenüber liegenden Seite.

In einer zweiten Ausführungsform wird das Servicefahrzeug vor dem Auswechseln der Rollenbatterie vom Seil abgehoben und direkt an der Stütze befestigt. Bei dieser Ausführungsform kann sich das Servicefahrzeug auch auf der Seite der Stütze befinden, auf der sich die auszuwechselnde Rollenbatterie befindet, da das Servicefahrzeug, gegebenenfalls mit dem Seil, an dem das Servicefahrzeug befestigt ist, von der Rollenbatterie abgehoben werden kann, wodurch die Rollenbatterie ausgetauscht werden kann. Theoretisch könnte auch bei der ersten Ausführungsform das Servicefahrzeug von der oder den Rollenbatterien abgehoben und an der Stütze befestigt werden.

Die Winde kann am Servicefahrzeug befestigt sein, während die Rollenbatterien montiert und demontiert werden. Eine stabilere und daher sicherere Ausführungsformerfindung ist allerdings dadurch gekennzeichnet, dass die Rollenbatterien mittels eines Windenseiles, das von einer an der Stütze angeordneten Winde angetrieben wird, auf den Boden abgesenkt und von diesem aufgehoben werden. Der Vorteil der letztgenannten Ausführungsform liegt darin, dass die Winde an der Stütze stabiler befestigt werden kann als am Servicefahrzeug. Wenn allerdings das Servicefahrzeug selbst an der Stütze befestigt ist, kommt dieser Nachteil weniger oder gar nicht zum Tragen.

Für den Fall, dass die Winde an der Stütze befestigt wird, kann dies auf einfache Weise dadurch erfolgen, dass die Winde vor der Montage oder Demontage einer Rollenbatterie mit dem an der Stütze, insbesondere am Joch der Stütze, befestigten Windenseil an der Stütze hochgezogen und an der Stütze, insbesondere am Joch der Stütze, befestigt wird.

In einer bevorzugten Ausführungsform der Erfindung wird das Windenseil über wenigstens eine an der Stütze, insbesondere am Joch der Stütze, angeordnete Umlenkrolle umgelenkt. Diese Umlenkrolle ist idealerweise so über der auszuwechselnden Rollenbatterie angeordnet, dass die Rollenbatterie ohne störende Seitenkräfte montiert und demontiert werden kann, während sie am Windenseil hängt.

Das Windenseil kann bei der Erfindung aber nicht nur dazu verwendet werden, die Rollenbatterien hoch zu heben und abzusenken und während der Montage und Demontage der Rollenbatterien zu halten, sondern auch dazu, dass Seil von der auszutauschenden Rollenbatterie abzuheben bevor diese ausgetauscht wird und es anschließend wieder auf die neue Rollenbatterie aufzulegen.

Außerdem kann die Winde dazu verwendet werden, eine neue Rollenbatterie zu einer Stütze zu bringen, bei der eine Rollenbatterie ausgetauscht werden soll und die ausgetauschte Rollenbatterie abzutransportieren.

In dem Fall, in dem sich das Servicefahrzeug während des Auswechselns der Rollenbatterie auf der gegenüberliegenden Seite der Stütze befindet, kann dies so erfolgen, dass zuerst eine neue Rollenbatterie mit dem Servicefahrzeug unter eine auszuwechselnde Rollenbatterie gebracht und auf dem Boden abgelegt wird, dass anschließend das Servicefahrzeug auf die andere Seite der Stütze gefahren und dann die Rollenbatterie ausgewechselt wird und dass schließlich das Servicefahrzeug wieder zurück auf die Seite der ausgewechselten Rollenbatterie gefahren und die ausgewechselte Rollenbatterie aufgehoben und abtransportiert wird.

Um eine höhere Stabilität während der Handhabung der Rollenbatterie zu erzielen, ist es bei der Erfindung bevorzugt, wenn an der Winde zwei Seiltrommeln für Windenseile angeordnet sind und wenn die Seiltrommeln und die Windenseile in Längsrichtung der Seile gesehen nebeneinander und im Abstand voneinander angeordnet sind.

Weitere Merkmale und Vorteile der Erfindung ergeben sich aus der nachfolgenden Beschreibung bevorzugter Ausführungsformen der Erfindung unter Bezugnahme auf die angeschlossenen Zeichnungen. Es zeigt:
- Fig. 1: eine erste Ausführungsform der Erfindung mit zwei Zug- und Tragseilen während des Transportes einer Rollenbatterie in Seitenansicht ohne Stütze,
- Fig. 2: eine Ansicht auf die Anordnung von Fig. 1 von links mit einem Teil eines Jochs einer Stütze,
- Fig. 3: eine Seitenansicht auf die Anordnung mit einer Stütze, während eine Winde von einem Servicefahrzeug hochgehoben wird,
- Fig. 4: eine Ansicht auf die Anordnung von Fig. 3 von links,
- Fig. 5: eine Seitenansicht auf die Anordnung, während ein Seil von einer Rollenbatterie abgehoben wird,
- Fig. 6: eine Ansicht auf die Anordnung von Fig. 5 von links,
- Fig. 7: eine Seitenansicht auf die Anordnung, während eine Rollenbatterie von der Stütze abgesenkt wird,
- Fig. 8: eine Ansicht auf die Anordnung von Fig. 7 von links,
- Fig. 9: eine Seitenansicht einer zweiten Ausführungsform der Erfindung mit einem Zug- und Tragseil, während eine Rollenbatterie von der Stütze abgesenkt wird und
- Fig. 10: eine Seitenansicht auf die Anordnung von Fig. 9 von links.

In den Fig. 1 bis 8 ist eine erste Ausführungsform der Erfindung dargestellt, bei der ein Servicefahrzeug 1 über lösbare Klemmen 2 mit zwei synchron laufenden Seilen 3 verbunden ist und mit deren Hilfe über Stützen 4 von einer Seilbahnstation zu einer anderen Seilbahnstation befördert werden kann. Die Seile 3 laufen über Rollenbatterien 5, an denen auf an sich bekannte Weise mehrere Rollen 6 drehbar gelagert sind. Die Rollenbatterien 5 sind über Streben 7 von einem Joch 8 der Stützen 4 abgehängt. Das Joch 8 besteht im dargestellten Ausführungsbeispiel aus einem Obergurt 9 und einem Untergurt 10, wobei die Streben am Untergurt 10 befestigt sind.

Am Servicefahrzeug 1 ist eine Winde 11 mit zwei Seiltrommeln 12 angeordnet, auf welchen jeweils ein Windenseil 13 auf- und abgewickelt werden kann. Das Servicefahrzeug 1 weist einen Rahmen 14 auf, an dem die Winde 11 lösbar befestigt ist.

In den Fig. 1 und 2 ist dargestellt, wie die Winde 11 mit den Windenseilen 13 verwendet wird, um eine neue oder gewartete Rollenbatterie 5 (durch karierte Rollen 6 dargestellt) unter eine auszuwechselnde und an einer Strebe 7 montierte Rollenbatterie 5 zu transportieren. Wenn sich das Servicefahrzeug mit der neuen Rollenbatterie 5 im Bereich unter dem Joch 8 befindet, wird die neue Rollenbatterie 5 am Boden abgelegt und das Servicefahrzeug 1 wird auf bekannte Weise auf die gegenüberliegende Seite der Stütze 4 gefahren.

Diese Situation ist in den Fig. 3 und 4 dargestellt.

Nun werden die beiden Windenseile 13 am Obergurt 9 des Jochs 8 an geeigneten Halterungen, beispielsweise am Obergurt 9 angeschweißten oder angeschraubten Eisenringen 17, eingehängt, worauf die Winde 11 vom Rahmen 14 gelöst und zum Untergurt 10 hochgezogen werden kann. Anschließend wird die Winde 12 am Untergurt 10 stabil befestigt.

In weiterer Folge werden die beiden Windenseile 13 über Umlenkrollen 15 gelegt, die am Obergurt 9 gelagert sind. Idealerweise befindet sich über jeder Rollenbatterie 5 einer Stütze eine Umlenkrolle 15 oder wenigstens eine Halterung, an der auf einfache Weise eine Umlenkrolle 15 befestigt werden kann. Mit Hilfe der Windenseile 13 kann dann das Seil 3, das auf der auszuwechselnden Rollenbatterie 5 liegt, hochgehoben und in eine Halterung 16 gelegt werden, in der es liegen bleibt, bis die Rollenbatterie 5 ausgewechselt wurde. Diese Situation ist in Fig. 5 und 6 dargestellt.

Anschließend werden die beiden Windenseile 13 an der auszuwechselnden Rollenbatterie 5 befestigt, beispielsweise eingehakt, und die Windenseile 13 so weit gespannt, dass die Rollenbatterie 5 von der Strebe 7 abmontiert und auf den Boden abgesenkt werden kann, wie in Fig. 7 und 8 dargestellt ist.

Nachdem die alte Rollenbatterie 5 am Boden abgelegt und die neue Rollenbatterie 5 hochgehoben und an der Strebe 7 montiert wurde, kann das Seil 3 mit Hilfe der Windenseile 13 wieder auf die neue Rollenbatterie 5 aufgelegt werden.

Nachdem die Windenseile 13 wieder in die Eisenringe 17 eingehängt wurden, kann die Winde 11 wieder zum Servicefahrzeug 1 abgesenkt und an diesem befestigt werden. Der Austausch einer Rollenbatterie 5 ist nun vollständig abgeschlossen und die alte Rollenbatterie 5 kann mit dem Servicefahrzeug 1 analog wie in Verbindung mit den Fig. 1 und 2 beschrieben abtransportiert werden.

In den Fig. 9 und 10 ist eine Ausführungsform der Erfindung dargestellt, welche der Ausführungsform gemäß Fig. 1 bis 8 sehr ähnlich ist. Der Unterschied besteht lediglich darin, dass nur ein einziges umlaufendes Seil 3 und nicht zwei parallel bzw. synchron umlaufende Seile 3 bzw. Seilschleifen vorhanden sind und dass die Rollenbatterien 5 nicht an Streben 7 sondern direkt am Untergurt 10 der Stütze 4 befestigt sind. Die den Fig. 9 und 10 dargestellte Situation entspricht im wesentlichen die er in Fig. 7 und 8 dargestellten Situation wobei der Ablauf beim Auswechseln der Rollenbatterie und die übrigen konstruktiven Details weitgehend gleich geblieben sind.

Der in Verbindung mit den Fig. 1 bis 10 dargestellte Ablauf sowie die Konstruktion der erfindungsgemäßen Vorrichtung zeichnen sich dadurch aus, dass das Servicefahrzeug 1 und die Winde 11 auf der Seite der Stütze 4 angeordnet sind, welche der auszutauschenden Rollenbatterie 5 gegenüber liegt. Es ist aber auch eine in den Zeichnungen nicht dargestellte Ausführungsform denkbar, bei der sich das Servicefahrzeug 1 und die Winde 11 auf der gleichen Seite der Stütze wie die auszutauschenden Rollenbatterie 5 befinden und somit im unmittelbaren Bereich der auszutauschenden Rollenbatterie 5. Der Vorteil dieser Ausführungsform liegt darin, dass die Montage und Demontage der Rollenbatterie 5 vom Servicefahrzeug 1 aus ausgeführt werden kann.

Da das Seil 3 von der auszutauschenden Rollenbatterie 5 abgehoben werden muss, ist bei dieser Ausführungsform vorgesehen, dass das Servicefahrzeug 1, gegebenenfalls mit dem über die Kupplung 2 daran befestigten Seil 3 (bei zwei synchron laufenden Seilen 3 mit beiden Seilen 3) von der oder den beiden Rollenbatterien 5 abgehoben wird. Dies kann beispielsweise wieder mit Hilfe der Winde 11 erfolgen, mit der in diesem Fall nicht nur die Winde 11 zum Joch 8 bzw. Untergurt 10 sondern auch das damit verbundene Servicefahrzeug 1 hochgehoben und anschließend am Joch 8 bzw. am Untergurt 10 befestigt wird. Der übrige Ablauf der Montage und Demontage der Rollenbatterie 5 kann wie vorhin in Verbindung mit den Fig. 1 bis 8 beschrieben stattfinden.

## Patentansprüche

1. Verfahren zum Auswechseln von Rollenbatterien (5) an Stützen (4) von Seilbahnanlagen, **dadurch gekennzeichnet, dass** ein Servicefahrzeug (1) zur Stütze (4) gefahren wird, dass eine neue Rollenbatterie am Boden unter der Stütze bereitgestellt wird, dass das Servicefahrzeug (1) vom Seil (3) abgehoben und direkt an der Stütze (4) befestigt wird, dass ein auf der Rollenbatterie (5) laufendes Seil (3) von der Rollenbatterie (5) abgehoben wird, dass anschließend die Rollenbatterie (5) abmontiert und mit Hilfe einer Winde (11) auf den Boden abgesenkt und die neue Rollenbatterie (5) mit Hilfe der Winde (11) hochgehoben und montiert wird, und dass schließlich das Seil (3) wieder auf die Rollenbatterie (5) aufgelegt wird.

2. Verfahren zum Auswechseln von Rollenbatterien (5) an Stützen (4) von Seilbahnanlagen, **dadurch gekennzeichnet, dass** eine neue Rollenbatterie am Boden unter der Stütze bereitgestellt wird, dass ein Servicefahrzeug (1) auf einem Seil der Seilbahnanlage auf die Seite der Stütze (4) gefahren wird, die der Seite gegenüber liegt, auf der die Rollenbatterie (5) gewechselt werden soll, sich während des Auswechselns der Rollenbatterie (5) auf der gegenüber liegenden Seite der Stütze (4) befindet und sich auf an sich bekannte Weise auf der oder den auf der gegenüber liegenden Seite der Stütze (4) befindlichen Rollenbatterie (5) oder Rollenbatterien (5) abstützt, dass ein auf der auszuwechselnden Rollenbatterie (5) laufendes Seil (3) von dieser Rollenbatterie (5) abgehoben wird, dass anschließend die Rollenbatterie (5) abmontiert und mit Hilfe einer Winde (11) auf den Boden abgesenkt und die neue Rollenbatterie (5) mit Hilfe der Winde (11) hochgehoben und montiert wird, und dass schließlich das Seil (3) wieder auf die Rollenbatterie (5) aufgelegt wird.

3. Verfahren nach Anspruch 1oder 2, **dadurch gekennzeichnet, dass** die Rollenbatterien (5) mittels wenigstens eines Windenseiles (13), das von der Winde (11), die am Servicefahrzeug (1) angeordnet ist, angetrieben wird, auf den Boden abgesenkt und von diesem aufgehoben werden.

4. Verfahren nach Anspruch 1 oder 2, **dadurch gekennzeichnet, dass** die Rollenbatterien (5) mittels eines Windenseiles (13), das von der Winde (11), die an der Stütze (4) angeordnet ist, angetrieben wird, auf den Boden abgesenkt und von diesem aufgehoben werden.

5. Verfahren nach Anspruch 3 oder 4, **dadurch gekennzeichnet, dass** das Windenseil (13) über wenigstens eine an der Stütze (4), insbesondere am Joch (8) der Stütze (4), angeordnete Umlenkrolle (15) umgelenkt wird.

6. Verfahren nach einem der Ansprüche 3 bis 5, **dadurch gekennzeichnet, dass** die Rollenbatterie (5) während des Abmontierens mit dem Windenseil (13) gehalten wird.

7. Verfahren nach einem der Ansprüche 3 bis 6, **dadurch gekennzeichnet, dass** mit dem Windenseil (13) zuerst das Seil (3) von der Rollenbatterie (5) abgehoben und in eine Halterung (16) gelegt und anschließend die Rollenbatterie (5) während des Abmontierens gehalten wird.

8. Verfahren nach einem der Ansprüche 4 bis 7, **dadurch gekennzeichnet, dass** die Winde (11) vor der Verwendung zum Abheben und Auflegen des Seils (3) und/oder Absenken und Aufhebens der Rollenbatterie (5) an der Stütze (4) angebracht wird.

9. Verfahren nach einem der Ansprüche 2 bis 8, **dadurch gekennzeichnet, dass** zuerst eine neue Rollenbatterie (5) mit dem Servicefahrzeug (1) unter eine auszuwechselnden Rollenbatterie (5) gebracht und auf dem Boden abgelegt wird, dass anschließend das Servicefahrzeug (1) auf die andere Seite der Stütze (4) gefahren und dann die Rollenbatterie (5) ausgewechselt wird und dass schließlich das Servicefahrzeug (1) wieder zurück auf die Seite der ausgewechselten Rollenbatterie (5) gefahren und die ausgewechselte Rollenbatterie (5) aufgehoben und abtransportiert wird.

10. Verfahren nach einem der Ansprüche 1 bis 9, **dadurch gekennzeichnet, dass** die Winde (11) vor der Montage oder Demontage einer Rollenbatterie (5) mit dem an der Stütze (4), insbesondere am Joch (8) der Stütze (4), befestigten Windenseil (13) an der Stütze (4) hochgezogen und an der Stütze (4), insbesondere am Joch (8) der Stütze (4), befestigt wird.

11. Vorrichtung zum Auswechseln von Rollenbatterien (5) an Stützen (4) von Seilbahnen nach einem Verfahren gemäß einem der Ansprüche 1 bis 10, mit einem Servicefahrzeug (1), das am Seil (3) der Seilbahn verfahrbar ist, **gekennzeichnet durch** eine Winde (11) mit wenigstens einem Windenseil (13), mit der eine auszuwechselnde Rollenbatterie (5), nachdem sie abmontiert wurde, auf den Boden abgesenkt und eine neue Rollenbatterie (5) vom Boden aufgehoben werden kann, während sich das Servicefahrzeug (1) im Bereich der Stütze (4) befindet, wobei die Winde (11) im Betriebszustand am Servicefahrzeug (1) oder an der Stütze (4), insbesondere am Joch (8) der Stütze (4), befestigt ist.

12. Vorrichtung nach Anspruch 11, **dadurch gekennzeichnet, dass** die Winde (11) im Bereich über der auszuwechselnden Rollenbatterie (5) an der Stütze (4), insbesondere am Joch (8) der Stütze (4), befestigt ist.

13. Vorrichtung nach Anspruch 11, **dadurch gekennzeichnet, dass** die Winde (11) auf der der auszuwechselnden Rollenbatterie (5) gegenüber liegenden Seite der Stütze (4) an der Stütze (4), insbesondere am Joch (8) der Stütze (4), befestigt ist.

14. Vorrichtung nach Anspruch 11, **dadurch gekennzeichnet, dass** das Windenseil (13) über wenigstens eine an der Stütze (4), insbesondere am Joch (8) der Stütze (4), angeordnete Umlenkrolle (15) geführt ist.

15. Vorrichtung nach Anspruch 11, **dadurch gekennzeichnet, dass** an der Stütze (4), insbesondere am Joch (8) der Stütze (4), eine Halterung (16) angeordnet ist, an der das Windenseil (13) zum Hochziehen der Winde (11) an der Stütze (4) befestigt ist.

16. Vorrichtung nach Anspruch 11, **dadurch gekennzeichnet, dass** an der Winde (11) zwei Seiltrommeln (12) für Windenseile (13) angeordnet sind.

17. Vorrichtung nach Anspruch 16, **dadurch gekennzeichnet, dass** die Seiltrommeln (16) und die Windenseile (13) in Längsrichtung des Seils (3) gesehen nebeneinander und im Abstand voneinander angeordnet sind.

18. Vorrichtung nach Anspruch 11, **dadurch gekennzeichnet, dass** an der Stütze (4), insbesondere am Joch (8) der Stütze (4), über der Rollenbatterie (5) eine Halterung (16) für das Seil (3) angeordnet ist.

## Claims

1. Method for exchanging roller batteries (5) on supports (4) of cableway installations, **characterized in that** a service vehicle (1) is driven to the support (4), **in that** a new roller battery is provided on the ground under the support, **in that** the service vehicle (1) is lifted from the cable (3) and fastened directly to the support (4), **in that** a cable (3) running on the roller battery (5) is lifted from the roller battery (5), **in that** the roller battery (5) is then dismounted and lowered to the ground with the aid of a winch (11) and the new roller battery (5) is lifted and mounted with the aid of the winch (11), and **in that**, finally, the cable (3) is laid again on the roller battery (5) .

2. Method for exchanging roller batteries (5) on supports (4) of cableway installations, **characterized in that** a new roller battery is provided on the ground below the support, **in that** a service vehicle (1) is driven on a cable of the cableway installation onto the side of the support (4) which is opposite the side on which the roller battery (5) is to be exchanged, is located during the exchange of the roller battery (5) on the opposite side of the support (4) and is supported in a manner known per se on the roller battery (5) or roller batteries (5) located on the opposite side of the support (4), **in that** a cable (3) running on the roller battery (5) to be exchanged is lifted from this roller battery (5), **in that** the roller battery (5) is then dismounted and lowered to the ground with the aid of a winch (11) and the new roller battery (5) is lifted and mounted with the aid of the winch (11), and **in that**, finally, the cable (3) is laid again on the roller battery (5) .

3. Method according to claim 1 or 2, **characterized in that** the roller batteries (5) are lowered to the ground and lifted from the ground by means of at least one winch cable (13) driven by the winch (11) which is arranged on the service vehicle (1).

4. Method according to claim 1 or 2, **characterized in that** the roller batteries (5) are lowered to the ground and lifted from the ground by means of a winch cable (13) driven by the winch (11) which is arranged on the support (4).

5. Method according to claim 3 or 4, **characterized in that** the winch cable (13) is deflected via at least one deflection roller (15) arranged on the support (4), in particular on the yoke (8) of the support (4).

6. Method according to one of claims 3 to 5, **characterized in that** the roller battery (5) is held with the winch cable (13) during dismount.

7. Method according to one of claims 3 to 6, **characterized in that** with the winch cable (13) first the cable (3) is lifted from the roller battery (5) and placed in a holder (16) and then the roller battery (5) is held during dismount.

8. Method according to one of claims 4 to 7, **characterized in that** the winch (11) is attached to the support (4) prior to use for lifting and placing the cable (3) and/or lowering and lifting the roller battery (5).

9. Method according to one of claims 2 to 8, **characterized in that** a new roller battery (5) is first placed with the service vehicle (1) under a roller battery (5) to be exchanged and deposited on the ground, **in that** the service vehicle (1) is then moved to the other side of the support (4) and then the roller battery (5) is exchanged, and **in that**, finally, the service vehicle (1) is moved back again to the side of the exchanged roller battery (5) and the exchanged roller battery (5) is lifted and removed.

10. Method according to one of claims 1 to 9, **characterized in that** prior to the mounting or dismounting of a roller battery (5) the winch (11) is pulled up on the support (4) with the winch cable (13) fastened to the support (4), in particular to the yoke (8) of the support (4), and is fastened to the support (4), in particular to the yoke (8) of the support (4).

11. Device for exchanging roller batteries (5) on supports (4) of cableways according to a method according to one of claims 1 to 10, having a service vehicle (1) which can be moved on the cable (3) of the cableway, **characterized by** a winch (11) having at least one winch cable (13), with which a roller battery (5) which is to be exchanged, after it has been dismounted, can be lowered to the ground and a new roller battery (5) can be lifted from the ground while the service vehicle (1) is located in the vicinity of the support (4), wherein the winch (11) is fastened in the operating state to the service vehicle (1) or to the support (4), in particular to the yoke (8) of the support (4) .

12. Device according to claim 11, **characterized in that** the winch (11) is fastened in the region above the roller battery (5) to be exchanged to the support (4), in particular to the yoke (8) of the support (4).

13. Device according to claim 11, **characterized in that** the winch (11) is fastened to the support (4), in particular to the yoke (8) of the support (4), on the side of the support (4) opposite the roller battery (5) to be exchanged.

14. Device according to claim 11, **characterized in that** the winch cable (13) is guided via at least one deflection roller (15) arranged on the support (4), in particular on the yoke (8) of the support (4).

15. Device according to claim 11, **characterized in that** a holder (16) is arranged on the support (4), in particular on the yoke (8) of the support (4), to which holder the winch cable (13) for pulling up the winch (11) onto the support (4) is fastened.

16. Device according to claim 11, **characterized in that** two cable drums (12) for winch cables (13) are arranged on the winch (11).

17. Device according to claim 16, **characterized in that** the cable drums (16) and the winch cables (13) are arranged next to one another and at a distance from one another when viewed in the longitudinal direction of the cable (3).

18. Device according to claim 11, **characterized in that** a holder (16) for the cable (3) is arranged above the roller battery (5) on the support (4), in particular on the yoke (8) of the support (4).

## Revendications

1. Procédé de remplacement de trains de galets (5) sur des pylônes (4) d'installations de transport à câbles, **caractérisé en ce qu'**un véhicule de service (1) est déplacé vers le pylône (4), qu'un nouveau train de galets est fourni au sol sous le pylône, que le véhicule de service (1) est soulevé du câble (3) et fixé directement au pylône (4), qu'un câble (3) circulant sur le train de galets (5) est soulevé du train de galets (5), que le train de galets (5) est ensuite démonté et abaissé sur le sol à l'aide d'un treuil (11) et le nouveau train de galets (5) levé et monté à l'aide du treuil (11), et que le câble (3) est finalement reposé sur le train de galets (5).

2. Procédé de remplacement de trains de galets (5) sur des pylônes (4) d'installations de transport à câbles, **caractérisé en ce qu'**un nouveau train de galets est fourni au sol sous le pylône, qu'un véhicule de service (1) est déplacé sur un câble de l'installation de transport à câbles du côté du pylône (4) qui est opposé au côté sur lequel le train de galets (5) doit être remplacé, se trouve pendant le remplacement du train de galets (5) du côté opposé du pylône (4) et est supporté d'une manière connue en soi sur le train de galets (5) ou les trains de galets (5) se trouvant du côté opposé du pylône (4), qu'un câble (3) circulant sur le train de galets (5) à remplacer est soulevé de ce train de galets (5), que le train de galets (5) est ensuite démonté et abaissé sur le sol à l'aide d'un treuil (11) et le nouveau train de galets (5) levé et monté à l'aide du treuil (11), et que le câble (3) est finalement reposé sur le train de galets (5).

3. Procédé selon la revendication 1 ou 2, **caractérisé en ce que** les trains de galets (5) sont abaissés sur le sol et soulevés de celui-ci au moyen d'au moins un câble de treuil (13) qui est entraîné par le treuil (11) disposé sur le véhicule de service (1).

4. Procédé selon la revendication 1 ou 2, **caractérisé en ce que** les trains de galets (5) sont abaissés sur le sol et soulevés de celui-ci au moyen d'un câble de treuil (13) qui est entraîné par le treuil (11) disposé sur le pylône (4).

5. Procédé selon la revendication 3 ou 4, **caractérisé en ce que** le câble de treuil (13) est dévié par au moins une poulie de renvoi (15) disposée sur le pylône (4), en particulier sur la potence (8) du pylône (4).

6. Procédé selon l'une des revendications 3 à 5, **caractérisé en ce que** le train de galets (5) est maintenu par le câble de treuil (13) pendant le démontage.

7. Procédé selon l'une des revendications 3 à 6, **caractérisé en ce que** le câble de treuil (13) est utilisé d'abord pour soulever le câble (3) du train de galets (5) et le poser dans un support (16), puis pour maintenir le train de galets (5) pendant le démontage.

8. Procédé selon l'une des revendications 4 à 7, **caractérisé en ce que** le treuil (11) est fixé au pylône (4) avant d'être utilisé pour soulever et poser le câble (3) et/ou abaisser et soulever le train de galets (5).

9. Procédé selon l'une des revendications 2 à 8, **caractérisé en ce qu'**un nouveau train de galets (5) est d'abord amené avec le véhicule de service (1) sous un train de galets (5) à remplacer et posé sur le sol, que le véhicule de service (1) est ensuite déplacé de l'autre côté du pylône (4), puis le train de galets (5) est remplacé, et que, finalement, le véhicule de service (1) est à nouveau déplacé du côté du train de galets (5) remplacé et le train de galets (5) remplacé est soulevé et évacué.

10. Procédé selon l'une des revendications 1 à 9, **caractérisé en ce que** le treuil (11) est hissé sur le pylône (4) et fixé au pylône (4), en particulier à la potence (8) du pylône (4), à l'aide du câble du treuil (13) fixé au pylône (4), en particulier à la potence (8) du pylône (4), avant le montage ou démontage d'un train de galets (5).

11. Dispositif de remplacement de trains de galets (5) sur des pylônes (4) d'installations de transport à câbles d'après un procédé selon l'une des revendications 1 à 10, avec un véhicule de service (1) qui est déplaçable sur le câble (3) de l'installation de transport à câbles, **caractérisé par** un treuil (11) doté d'au moins un câble (13), avec lequel un train de galets (5) à remplacer, après avoir été démonté, peut être abaissé sur le sol et un nouveau train de galets (5) peut être soulevé du sol pendant que le véhicule de service (1) se trouve dans la zone du pylône (4), le treuil (11) étant fixé, en fonctionnement, au véhicule de service (1) ou au pylône (4), en particulier à la potence (8) du pylône (4).

12. Dispositif selon la revendication 11, **caractérisé en ce que** le treuil (11) est fixé au pylône (4), en particulier à la potence (8) du pylône (4), dans la zone située au-dessus du train de galets (5) à remplacer.

13. Dispositif selon la revendication 11, **caractérisé en ce que** le treuil (11) est fixé au pylône (4), en particulier à la potence (8) du pylône (4), du côté du pylône (4) opposé au train de galets (5) à remplacer.

14. Dispositif selon la revendication 11, **caractérisé en ce que** le câble de treuil (13) est guidé par au moins une poulie de renvoi (15) disposée sur le pylône (4), en particulier sur la potence (8) du pylône (4).

15. Dispositif selon la revendication 11, **caractérisé en ce qu'**un support (16), auquel le câble de treuil (13) pour hisser le treuil (11) est fixé au pylône (4), est disposé sur le pylône (4), en particulier sur la potence (8) du pylône (4).

16. Dispositif selon la revendication 11, **caractérisé en ce que** sur le treuil (11) sont disposés deux tambours de câble (12) pour les câbles de treuil (13).

17. Dispositif selon la revendication 16, **caractérisé en ce que** les tambours à câble (16) et les câbles du treuil (13) sont disposés côte à côte et à distance l'un de l'autre, dans le sens longitudinal du câble (3).

18. Dispositif selon la revendication 11, **caractérisé en ce que** sur le pylône (4), en particulier sur la potence (8) du pylône (4), un support (16) pour le câble (3) est disposé au-dessus du train de galet (5).
